# FASCICULE DE BREVET EUROPEEN

(11) **EP 0 560 888 B1**
(45) Date de publication et mention de la délivrance du brevet: **06.07.1994**
(21) Numéro de dépôt: 92901499.1
(22) Date de dépôt: 05.12.1991
(51) Int. Cl.: B24B 5/37, B24D 5/10

(54) **DISPOSITIF D'USINAGE ET DE SURFACAGE DE MATERIAUX ELASTIQUES**
VORRICHTUNG ZUM BEARBEITEN UND ZUR OBERFLÄCHENBEHANDLUNG VON ELASTISCHEN MATERIALIEN
DEVICE FOR MACHINING AND FACING RESILIENT MATERIALS

(30) Priorité: 05.12.1990 FR 9015220
(43) Date de publication de la demande: 22.09.1993
(73) Titulaire: CREATEC ROLLERS, F-91700 Sainte-Geneviève-des Bois (FR)
(72) Inventeur: ROUYER, Louis, F-92140 Clamart (FR); BASTIN, Jacques, F-91700 Sainte-Geneviève-des-Bois (FR)
(74) Mandataire: Leszczynski, André
(86) Numéro de dépôt international: FR9100972
(87) Numéro de publication internationale: WO9210331

(56) Documents cités:
- GB-A- 1 150 996
- GB-A- 2 185 918
- US-A- 3 324 607
- PATENT ABSTRACTS OF JAPAN, vol. 12, no. 91 (M-679)(2938) 24 March 1988, & JP-A-62 228 361 (TOKAI RUBBER IND LTD) 7 October 1987

## Description

La présente invention concerne un dispositif à meule pour l'usinage, y compris le surfaçage, de matériaux élastiques et semi-élastiques.

On connaît deux techniques d'usinage à partir de meules : la technique dite "de balayage" suivant laquelle une meule de largeur plus petite que la longueur de la pièce à usiner, "balaye" la dite pièce en se déplaçant devant elle à la distance voulue, et la technique dite "en plongée" suivant laquelle la pièce à usiner est attaquée par une meule dont la largeur est au moins égale à la longueur de cette pièce de manière à réaliser l'usinage de celle-ci sans avoir à la déplacer latéralement (voir par exemple GB-A-1 150 996).

Chacune de ces techniques possède ses avantages et ses inconvénients.

La technique "en balayage" présente sur la technique "en plongée", le double avantage de permettre une utilisation de meules plus petites et d'assurer l'usinage de pièces en matériaux élastiques ou semi-élastiques.

Dans la technique "en plongée", le mouvement relatif entre meule et pièce en usinage est radial par rapport à celle-ci, et si la pièce est en matière quelque peu élastique, il se produit nécessairement un écrasement de surface qui empêche de maîtriser non seulement la mise aux cotes correcte de la pièce, mais également son état de surface final. De plus, dans le cas de pièces un peu longues, la pression exercée par la meule provoque toujours, peu ou prou, un fléchissement de la pièce en cours d'usinage et le résultat de ce fléchissement est de donner à la pièce terminée un bombé indésirable plus ou moins important.

C'est pourquoi, pour l'usinage de pièces en matériaux élastiques ou semi-élastiques, on utilise la technique "en balayage".

Mais celle-ci présente, par rapport à la technique "en plongée", l'inconvénient de nécessiter plus de temps dans la mesure où il est nécessaire précisément que la meule "balaye" toute la longueur des pièces à usiner.

On peut certes remédier quelque peu à ce défaut en augmentant le nombre de machines à usiner surveillées par un personnel donné. Mais cela signifie un investissement supplémentaire risquant, à la limite, d'annuler l'intérêt économique de cette augmentation de production.

La présente invention a pour but de proposer un dispositif à meule pour l'usinage, y compris le surfaçage, de pièces en matériaux élastiques ou semi-élastiques, permettant d'utiliser la technique "en plongée" tout en conservant les avantages de la technique "en balayage" en ce qui concerne le respect des cotes et l'état de surface final..

A cet effet, on munit la meule agissant "en plongée" de moyens susceptibles d'assurer pendant un certain temps, en fin d'opération d'usinage, l'immobilisation de la pièce en usinage de telle manière que son axe de rotation soit, au droit de ses points d'appui, à une distance égale, par rapport à l'axe de rotation de la meule, à la somme du rayon théorique de la pièce souhaitée et du rayon de la meule . L'invention est définie par la revendication 1.

Cette disposition permet d'obtenir, après dégrossissage, une pièce aux cotes précises, donc à la forme précise, et à l'état de surface aussi fin que désiré, et ce, même s'il s'agit de pièces en matériaux élastiques.

Dans une réalisation intéressante présentant cette caractéristique, c'est un dispositif oléo-pneumatique qui immobilise la pièce en cours d'usinage sur indication d'un détecteur d'approche à travers une minuterie lorsque la dite pièce arrive à la position désirée.

Selon une deuxième caractéristique, le dispositif selon l'invention est pourvu de moyens permettant, pendant la période de dégrossissage, un léger flottement de l'axe de rotation de la pièce en cours d'usinage.

Dans une réalisation intéressante présentant cette caractéristique, on prévoit deux appuis ouverts dont chacun est constitué par une pièce comportant deux surfaces disposées en équerre l'une par rapport à l'autre, sur lesquelles l'axe de la pièce en cours d'usinage est susceptible de s'appuyer suivant deux de ses génératrices, sur des lignes situées à moins de 180° l'une de l'autre par rapport au dit axe de la pièce, des moyens étant prévus pour empêcher cet axe d'échapper à ces appuis au cours des flottements subits par la dite pièce.

On assure ainsi à la fois une meilleure attaque, par la meule, de la pièce en cours d'usinage, et une diminution du frottement de l'axe sur ses appuis.

Selon une autre caractéristique intéressante de l'invention, la commande en rotation de la pièce en cours d'usinage est obtenue par une commande souple, ce qui autorise sans inconvénient, pendant l'usinage, un fléchissement de l'axe portant la dite pièce.

Selon une autre caractéristique intéressante dans le cas d'usinage, y compris le surfaçage, des rouleaux d'entraînement des machines utilisées en bureautique, on prévoit un appui réglable pouvant exercer sur le rouleau en cours d'usinage, une poussée élastique contrôlée s'exerçant à l'encontre de la pression exercée par la meule.

Ainsi peut-on diminuer, annuler, voire inverser, le fléchissement du dit rouleau en cours d'usinage .

Un autre moyen de diminuer la pression exercée par la meule sur la pièce en usinage consiste, selon l'invention, à utiliser une meule présentant, sur l'ensemble de sa périphérie, des évidements disposés de manière à réaliser avec les portions de surface active, une alternance telle que le rapport surface active/évidements soit constant sur tout plan perpendiculaire à une génératrice de la meule et passant par un point quelconque de cette génératrice.

Outre que l'on obtient ainsi une pression moindre sur la pièce en usinage, on assure également, grâce aux évidements, le non-encrassage de la meule et ce, avec un accroissement de l'effet d'abrasion grâce aux bords aval des évidements qui constituent autant de bords d'attaque.

Suivant une autre caractéristique de l'invention, les bords d'attaque des évidements existant à la surface de la meule forment, avec une génératrice de la dite meule, un angle différent de zéro, l'avantage d'une telle disposition étant une moindre usure de la meule en même temps qu'une attaque moins brutale de la pièce à matière à enlever.

Dans une réalisation intéressante de l'invention, les évidements de la meule sont constitués par des rainures hélicoïdales s'étendant sur toute la longueur de la meule, ce qui permet une réalisation techniquement plus facile et augmente l'effet de décrassage des évidements sur la meule.

D'autres caractéristiques et avantages apparaîtront au cours de la description qui va suivre d'un exemple de réalisation de l'invention en liaison avec les dessins annexés, cet exemple étant donné à titre purement indicatif et nullement limitatif.

La figure 1 est une vue de face d'un dispositif d'usinage selon l'invention.

La figure 2 est une vue en plan de la figure 1.

La figure 3 est une coupe suivant III-III de la figure 1.

La figure 4 montre, à plus grande échelle, un détail de la figure 3.

Sur les figures 1 à 3, l'appareil comprend un bâti 1 portant une meule 2 qui tourne autour d'un axe 3 solidaire de l'arbre de sortie d'un moteur 4 à deux positions, l'une assurant seulement l'entraînement en rotation de l'axe et de la meule, et l'autre leur impulsant simultanément un mouvement axial de va-et-vient (flèche 38).

La meule 2 a un diamètre de 15 centimètres et présente, sur l'ensemble de sa périphérie, des évidements constitués par des rainures hélicoïdales croisées d'une profondeur de 10 millimètres et disposées de telle sorte que le rapport surface active/évidements soit constant sur tout plan perpendiculaire à une génératrice de la meule passant par un point quelconque de cette génératrice. Ce rapport est, en l'occurrence, de 1, mais peut varier en se situant cependant de préférence entre 0,8 et 1,2.

On n'a pas dessiné de dispositif d'aspiration des copeaux et des poussières parce qu'il ne fait pas partie de l'invention. Mais il est évident que la meule 2 doit se situer à l'intérieur d'un tel système.

Un ensemble mobile 6, constitué de deux plateaux 7 et 8, est susceptible de coulisser sur le socle du bâti 1 grâce à deux rails 5 à rouleaux croisés coopérant avec deux rainures prévues sur le plateau 7.

Le plateau 7 possède une crosse de manoeuvre 31 solidaire de la partie mobile d'un dispositif oléo-pneumatique 32 commandé, à travers une minuterie 39, par un détecteur d'approche 33.

Le plateau 8, monté rotatif sur le plateau 7 grâce à un pivot 9, possède un dispositif de blocage angulaire non représenté parce que ne faisant pas partie de l'invention. Il porte, à sa partie supérieure, deux rails 10 perpendiculaires aux rails 5, et deux supports 11 et, sur le côté, une platine 29 sur laquelle est disposé un moteur électrique 28.

Les rails 10 permettent à un équipage mobile 13 (voir figure 4) essentiellement constitué de deux coulisseaux 14 et 15, de se déplacer parallèlement à l'axe 3 de la meule.

Le coulisseau 14 comprend une semelle 16 et un talon 17, la semelle 16 portant à sa surface supérieure, un rail de guidage 18, et à sa surface inférieure, deux rainures 12 correspondant aux deux rails 10 du plateau 8.

Le coulisseau 15 porte, de première part, une rainure correspondant au rail de guidage 18 du coulisseau 14, de deuxième part, une tige filetée 19 qui traverse librement le talon 17 du dit coulisseau 14 et est munie de deux écrous 20 à son extrémité, et de troisième part, un axe 21 sur lequel tournent librement deux leviers doubles 22 dont chacun porte deux roues libres 23.

Un ressort 24 est enfilé sur la tige filetée 19 et s'appuie, d'un côté, sur le talon 17, et de l'autre côté, sur l'arrière du coulisseau 15.

Les supports 11 sont disposés, de façon réglable, sur un rail 36 parallèle aux rails 10 sur lesquels se déplace l'équipage mobile 13. Leur tête est constituée par une entaille asymétrique constituant un appui ouvert pour recevoir l'axe 26 et qui est formée par deux surfaces disposées en équerre l'une par rapport à l'autre, à savoir la surface supérieure horizontale du support et le côté d'une projection verticale 39.

Au-dessus de chaque support, est prévue une butée mobile 35 dont le rôle sera expliqué ci-après.

Un rouleau 25 est représenté en cours d'usinage. Il est monté sur un axe 26 posé sur la tête des supports 11, les butées mobiles 35 étant disposées, par des moyens non représentés parce que ne faisant pas partie de l'invention à une certaine distance de l'axe 26, et ayant pour effet de l'empêcher d'échapper aux supports 11 tout en lui permettant un léger flottement.

D'autre part, l'axe 26 est solidaire par un dispositif d'emmanchement 34, d'une commande flexible 27 constituée par un ressort solidaire lui-même de l'arbre de sortie du moteur 28 porté par la platine 29 du plateau 8.

Dans ces conditions, le fonctionnement s'établit comme expliqué ci-après.

L'ensemble mobile 6 étant reculé dans le sens de la flèche 37 (figure 3), on procède aux opérations suivantes :
- on règle la position des supports 11 sur le rail 36 et celle de l'équipage mobile 13 sur les rails 10 en fonction de la répartition des masses sur l'axe 26 ;
- on règle la position de l'ensemble mobile 6 et le détecteur d'approche 33 en fonction des cotes désirées ;
- on règle la dureté du ressort 24 en fonction de la forme de rouleau désirée ;
- on règle la minuterie 39 en fonction du temps pendant lequel le dispositif oléo-pneumatique va être immobilisé pour assurer le surfaçage ;
- on fixe une extrémité de l'axe 26 dans le dispositif d'emmanchement 34 ;
- on place le dit axe sur les supports 11 ;
- on met en position les butées 35 ;
- on lance le moteur 4 dans la position qui assure à la fois la rotation de la meule 2 et son mouvement axial de va-et-vient, et le moteur 28 qui commande la rotation du rouleau 25 en sens inverse de la meule 2 ;
- on déclenche le dispositif oléo-pneumatique 32.

Celui-ci fait avancer l'ensemble 6 vers la meule 2, jusqu'à ce que le rouleau 25 arrive au contact de celle-ci.

L'usinage commence, chaque grain de la meule agissant, du fait du mouvement de va-et vient dont elle est animée, sur une zone du rouleau 25 et non pas seulement sur une ligne, ce qui améliore la régularité de l'usinage. Par ailleurs, la présence des évidements sur la meule favorise l'aspiration des copeaux et poussières, assurant ainsi un décrassage permanent de la meule.

Celle-ci exerce, sur le rouleau en cours d'usinage, une pression fonction de la poussée provoquée par le dispositif oléo-pneumatique, et cette pression tend à provoquer un fléchissemeent de l'axe 26 dont le résultat ne pourrait qu'aboutir à un profil bombé sur le rouleau 25 en fin d'usinage.

C'est là qu'intervient l'action de l'équipage mobile 13 qui exerce, en fonction de sa position par rapport aux appuis sur les supports 11, de la position du coulisseau 15 par rapport à l'axe de rotation du rouleau 25, et de la dureté du ressort 24, une contre-pression dont les effets seront variables en fonction de valeur. Elle peut annuler totalement le fléchissement de l'axe 26 et permettre ainsi d'obtenir un rouleau parfaitement cylindrique. Elle peut ne l'annuler que partiellement et ainsi diminuer seulement le bombé qui aurait été obtenu sur le rouleau 25 avec la pression de la meule. Elle peut, enfin, si elle est plus importante que la pression de la meule, permettre la réalisation d'un rouleau en forme de diabolo c'est-à-dire avec un diamètre plus petit en son milieu qu'à ses extrémités.

Lorsque le détecteur d'approche 33 constate que l'axe de rotation du rouleau 25 est, au droit de ses appuis, à une distance de l'axe de rotation de la meule 2, égale à la somme du rayon théorique de la pièce souhaitée et du rayon de la dite meule, le dispositif oléo-pneumatique arrête l'ensemble 6, immobilisant donc les appuis du rouleau 25. A ce moment, la minuterie 39 se déclenche et l'usinage se continue dans cette position puisque le rouleau continue de tourner, ainsi que la meule 2. Si l'on veut donner une forme non cylindrique au rouleau 25, on arrête cependant la commande du mouvement de va-et-vient de la meule 2.

Mais au fur et à mesure que l'usinage du rouleau 25 se continue, son diamètre diminue et la pression de la meule sur lui diminue donc également jusqu'à disparaître complètement. Lorsque toute pression radiale a disparu sur le rouleau en cours d'usinage, la surfaçage se réalise aux cotes et au grain désirés, quelles qu'en soient les caractéristiques élastiques.

Pour une meule de 15 centimètres de diamètre tournant à 9 000 tours/minute et une pièce en cours d'usinage de 4 centimètres de diamètre et tournant à 30 tours/minute, on compte que, pour une dureté Shore de 50, le temps pendant lequel on laissera tourner la pièce après avoir atteint la position définie se situera, de préférence, entre 10 et 30 secondes selon la finesse de grain désirée.

Lorsque le temps prévu est passé, la minuterie 39 fait reculer l'ensemble mobile 6. On arrête le moteur 28. On retire le rouleau 25 et on le désaccouple de sa comande flexible.

Un nouveau cycle peut commencer.

Si l'on a un rouleau tronconique à usiner, il suffit de régler d'abord la position angulaire du plateau 8 par rapport à la meule en fonction de l'angle désiré, et les opérations suivantes sont les mêmes que pour un rouleau cylindrique.

Il est entendu que l'on peut, sans sortir de l'invention, modifier des détails de construction et/ou de fonctionnement en vue d'obtenir les mêmes résultats.

Ainsi, les évidements de la meule 2 pourraient être réalisés autrement que par des rainures hélicoïdales croisées. Ils pourraient, par exemple, être à l'inverse de la réalisation illustrée par les figures, les rainures devenant la surface active de la meule et les losanges devenant des évidements qui seraient alors discontinus.

La commande flexible 27 pourrait evidemment être remplacée par un câble flexible ou même un dispositif à un ou plusieurs cardans.

Dans le cas de pièces à usiner de plus de 40 centimètres de longueur, on pourrait prévoir soit un équipage mobile avec plus de deux groupes de roues libres d'appui, soit plusieurs équipages pour mieux répartir la contre-pression sur le rouleau en cours d'usinage.

Non seulement, il n'est pas exclu que l'on puisse, dans certains cas, remplacer le mouvement de va-et vient de la meule par un mouvement de va-et-vient identique de la pièce en cours d'usinage, mais il est également possible de réaliser l'invention sans mouvement relatif autre que leur rotation.

## Revendications

1. Dispositif à meule cylindrique pour l'usinage et le surfaçage d'une pièce en matériau élastique ou semi-élastique par la technique dite "en plongée" en utilisant une meule de largeur au moins égale à la longueur de ladite pièce à usiner, caractérisé en ce qu'il comporte des moyens (32,33,39) susceptibles d'assurer pendant un certain temps, en fin d'opération d'usinage, l'immobilisation de ladite pièce (25) dans une position dans laquelle son axe de rotation (26) se trouve, au droit de ses points d'appui (11), à une distance, par rapport à l'axe de rotation (3) de la meule (2), égale à la somme du rayon théorique de la pièce souhaitée et du rayon de ladite meule.

2. Dispositif selon la revendication 1, caractérisé en ce que lesdits moyens comportent un dispositif oléo-pneumatique (32), commandé par un détecteur d'approche (33) et une minuterie (39), et agissant sur un équipage mobile (6) supportant la pièce (25) en cours d'usinage, pour immobiliser ledit équipage mobile sur indication dudit détecteur d'approche (33), pendant un temps déterminé par ladite minuterie (39).

3. Dispositif selon l'une quelconque des revendications précédentes, caractérisé en ce qu'il comprend des moyens (13) susceptibles d'exercer sur la pièce en cours d'usinage (25) une poussée élastique contrôlée s'exerçant à l'encontre de la pression exercée par l'appui de la pièce sur la meule (2).

4. Dispositif selon la revendication 3, caractérisé en ce que lesdits moyens (13) comportent un équipage mobile (13) comprenant un groupe de roues libres (23) susceptibles d'être appuyées élastiquement sur la pièce (25) en cours d'usinage.

5. Dispositif selon l'une quelconque des revendications précédentes, caractérisé en ce qu'il comporte des moyens (4) susceptibles de créer un mouvement relatif de va-et-vient, parallèlement à l'axe (3) de la meule (2), entre celle-ci et la pièce (25) en cours d'usinage.

6. Dispositif selon la revendication 5, caractérisé en ce que lesdits moyens (4) provoquent un mouvement axial de va-et-vient de la meule (2).

7. Dispositif selon l'une quelconque des revendications précédentes, caractérisé en ce qu'il comporte des moyens (27) permettant, pendant la période de dégrossissage, un léger flottement de l'axe de rotation (26) de la pièce (25) en cours d'usinage.

8. Dispositif selon la revendication 7, caractérisé en ce que lesdits moyens (27) comportent une commande souple (27) entre la pièce en cours d'usinage, et les moyens moteurs (28) entraînant celle-ci en rotation.

9. Dispositif selon l'une quelconque des revendications précédentes, caractérisé en ce qu'il comporte deux supports ouverts (11) constitués par deux surfaces en équerre et recevant chacun une extrémité de l'axe (26) de la pièce (25) en cours d'usinage et que deux butées (25) sont prévues au droit de ces supports pour empêcher ledit axe (26) de leur échapper au cours du flottement subi par la pièce (25) pendant son usinage.

10. Dispositif selon l'une quelconque des revendications précédentes, caractérisé en ce que la meule (2) présente, sur l'ensemble de sa périphérie, des évidements disposés de manière à réaliser avec les portions de surface active, une alternance telle que le rapport surface active/évidements soit constant sur tout plan perpendiculaire à une génératrice de la meule et passant par un point quelconque de cette génératrice.

11. Dispositif selon la revendication 10, caractérisé en ce que le rapport surface active/évidements se situe entre 0,8 et 1,2.

12. Dispositif selon la revendication 11, caractérisé en ce que les bords d'attaque des évidements existant à la surface de la meule forment, avec une génératrice de ladite meule, un angle différent de 0°.

13. Dispositif selon la revendication 12, caractérisé en ce que les évidements de la meule sont constitués par des rainures hélicoïdales.

## Patentansprüche

1. Schleifvorrichtung mit walzenförmigem Schleifkörper für die spanende Bearbeitung und Oberflächenbehandlung von Werkstücken aus elastischem oder halbelastischem Werkstoff in "Einstechtechnik" unter Verwendung eines Schleifkörpers, dessen Breite mindestens der Länge des besagten zu bearbeitenden Werkstücks entspricht, **dadurch gekennzeichnet,** daß diese Vorrichtung über Hilfsmittel (32, 33, 39) verfügt, die über einen bestimmten Zeitraum nach Beendigung der Bearbeitung in der Lage sind, das besagte Werkstück (25) in einer Position zu fixieren, in der sich seine Drehachse (26) im rechten Winkel zu den Auflageflächen (11) in einer Entfernung zur Drehachse (3) des Schleifkörpers (2) befindet, die der Summe aus dem theoretischen Radius des gewünschten Werkstücks und dem Radius des besagten Schleifkörpers entspricht.

2. Vorrichtung nach Anspruch 1, **dadurch gekennzeichnet,** daß die besagten Hilfsmittel aus einer pneumatisch-ölhydraulischen Einrichtung (32), betätigt über einen Näherungssensor (33), und einer Schaltuhr (39) bestehen, welche ein mobiles System (6) in Bewegung versetzt, auf dem das Werkstück (25) während der Bearbeitung gelagert ist, wobei das besagte mobile System infolge der Aktion des besagten Näherungsschalters (33) über einen von der Schaltuhr (39) definierten Zeitraum immobilisiert wird.

3. Vorrichtung nach einem der vorhergehenden Ansprüche, **dadurch gekennzeichnet,** daß sie aus einem Hilfsmittel (13) besteht, welches auf das in Bearbeitung befindliche Werkstück (25) eine geregelte flexible Andruckkraft ausübt, die dem Druck des durch den Kontakt des Werkstücks mit dem Schleifkörper (2) entstehenden Druck entgegengerichtet ist.

4. Vorrichtung nach Anspruch 3, **dadurch gekennzeichnet,** daß das besagte Hilfsmittel (13) aus einem mobilen System (13) besteht, das mit einem Satz freilaufender Räder (23) ausgestattet ist, die elastisch gegen das in Bearbeitung befindliche Werkstück (25) gedrückt werden.

5. Vorrichtung nach einem der vorangegangenen Ansprüche, **dadurch gekennzeichnet,** daß sie aus einem Motor (4) besteht, der parallel zur Achse (3) des Schleifkörpers (2) eine Links-Rechts-Bewegung in Relation zu dem in Bearbeitung befindlichen Werkstück (25) ausführen kann.

6. Vorrichtung nach Anspruch (5), **dadurch gekennzeichnet,** daß der Motor (4) geeignet ist, eine axiale Links-Rechts-Bewegung des Schleifkörpers (2) zu bewirken.

7. Vorrichtung nach einem der vorangegangenen Ansprüche, **dadurch gekennzeichnet,** daß sie aus einem Hilfsmittel (27) besteht, das während des Schruppens des Werkstücks ein leichtes Driften der Drehachse (26) des in Bearbeitung befindlichen Werkstücks (25) bewirkt.

8. Vorrichtung nach Anspruch 7, **dadurch gekennzeichnet,** daß das Hilfsmittel (27) eine elastische Verbindung (27) zwischen dem in Bearbeitung befindlichen Werkstück und dem Motor (28) darstellt, welcher das Werkstück in Drehung versetzt.

9. Vorrichtung nach einem der vorangegangenen Ansprüche, **dadurch gekennzeichnet,** daß sie mit zwei offenen Auflagepunkten (11) versehen ist, die aus zwei winkelförmigen Flächen bestehen und jeweils ein Endstück der Achse (26) des in Bearbeitung befindlichen Werkstücks (25) aufnehmen, wobei zwei Anschläge (35) im rechten Winkel zu diesen Auflagen vorgesehen sind, um zu verhindern, daß sich die besagte Achse (26) aufgrund der während der Bearbeitung des Werkstücks (26) entstehenden Drift aus den Auflagepunkten bewegt.

10. Vorrichtung nach einem der vorangegangenen Ansprüche, **dadurch gekennzeichnet,** daß der Schleifkörper (2) auf seiner gesamten Oberfläche mit Vertiefungen ausgestattet ist, die sich mit den bearbeitungsaktiven Teilen der Oberfläche abwechseln, wobei sich diese Bereiche so abwechseln, daß das Verhältnis aktive Oberfläche/Vertiefungen auf der gesamten Ebene senkrecht zu einer Mantellinie des Schleifkörpers konstant ist, wobei diese Ebene die Mantellinie in einem beliebigen Punkt schneiden kann.

11. Vorrichtung nach Anspruch (10), **dadurch gekennzeichnet,** daß das Verhältnis aktive Oberfläche/Vertiefung zwischen 0,8 und 1,2 liegt.

12. Vorrichtung nach Anspruch (11), **dadurch gekennzeichnet,** daß die Stirnkanten der auf der Oberfläche des Schleifkörpers ausgeführten Vertiefungen mit der Mantellinie des besagten Schleifkörpers einen Winkel ungleich 0° bilden.

13. Vorrichtung nach Anspruch (12), **dadurch gekennzeichnet,** daß die Vertiefungen des Schleifkörpers aus Spiralnuten bestehen.

## Claims

1. Device having a cylindrical grinding wheel for machining and facing an elastic or semi-elastic material part by the so-called plunge method using a grinding wheel having a width at least equal to the length of said part to be machined, characterized in that it has means (32, 33, 39) able to ensure for a certain time at the end of the machining operation, the immobilization of said part (25) in a position in which its rotation spindle (26) is located, to the right of its bearing points (11), at a distance, with respect to the rotation spindle (3) of the grinding wheel (2), which is equal to the sum of the theoretical radius of the desired part and the radius of said grinding wheel.

2. Device according to claim 1, characterized in that said means comprise an oleopneumatic device (32), controlled by an approach detector (33) and a timer (39) and acting on a moving unit (6) supporting the part (25) during machining, in order to immobilize said moving unit on information provided by said approach detector (33) for a time determined by said timer (39).

3. Device according to any one of the preceding claims, characterized in that it incorporates means (13) able to exert on said part being machined (25) a controlled elastic thrust acting against the pressure exerted by the bearing of the part against the grinding wheel (2).

4. Device according to claim 3, characterized in that the means (13) comprise a moving unit (13) having a group of free wheels (23) which can elastically bear on the part (25) during machining.

5. Device according to any one of the preceding claims, characterized in that it comprises means (4) able to create a relative reciprocating movement parallel to the spindle (3) of the grinding wheel (2) between the latter and the part (25) being machined.

6. Device according to claim 5, characterized in that the said means (4) cause an axial reciprocating movement of the grinding wheel (2).

7. Device according to any one of the preceding claims, characterized in that it has means (27) permitting, during the rough machining period, a slight wobble of the rotation spindle (26) of the part (25) being machined.

8. Device according to claim 7, characterized in that the said means (27) comprise a flexible control 927) between the part being machined and the motor means (28) rotating the latter.

9. Device according to any one of the preceding claims, characterized in that it has two open supports (11) constituted by two surfaces at right angles, each receiving one end of the spindle (26) of the part (25) being machined and that two abutments (25) are provided to the right of said supports to prevent said spindle (26) escaping therefrom during the wobbling suffered by the part (25) during its machining.

10. Device according to any one of the preceding claims, characterized in that the grinding wheel (2) has, over its entire periphery, recesses positioned in such a way as to bring about with the active surface portions, an alternation such that the active surface/recess ratio is constant over the entire plane perpendicular to a generatrix of the grinding wheel and passing through a random point of said generatrix.

11. Device according to claim 10, characterized in that the active surface/recess ratio is between 0.8 and 1.2.

12. Device according to claim 11, characterized in that the leading edges of the recesses on the surface of the grinding wheel form, with a generatrix of said grinding wheel, an angle differing from 0°.

13. Device according to claim 12, characterized in that the recesses of the grinding wheel are constituted by helical grooves.
